# FASCICULE DE BREVET EUROPEEN

(11) **EP 0 040 559 B1**
(45) Date de publication et mention de la délivrance du brevet: **08.08.1984**
(21) Numéro de dépôt: 81400686.2
(22) Date de dépôt: 30.04.1981
(51) Int. Cl.: G06G 7/195

(54) **Dispositif convoluteur piézoélectrique à ondes élastiques**
Piezoelektrische Konvolutionseinrichtung mit elastischen Wellen
Piezoelectric convolution device using elastic waves

(30) Priorité: 20.05.1980 FR 8011225
(43) Date de publication de la demande: 25.11.1981
(73) Titulaire: THOMSON-CSF, 75008 Paris (FR)
(72) Inventeur: Gautier, Hervé, F-75360 Paris Cedex 08 (FR); Maerfeld, Charles, F-75360 Paris Cedex 08 (FR)
(74) Mandataire: Desperrier, Jean-Louis

## Description

L'invention se rapporte aux convoluteurs utilisant la propagation des ondes acoustiques dans les solides piézoélectriques. Etant donné deux signaux électriques incidents de durée T et de fréquence porteuse f, on excite aux extrémités d'un support en matériau piézoélectrique des ondes élastiques contraprogressives qui se propagent dans une région de la surface du support où elles interagissent non-linéairement de façon à engendrer un champ électrique à fréquence double. Ce champ électrique est recueilli par une électrode intégratice recouvrant la région d'interaction et cette électrode collectrice fournit un signal électrique dont la modulation représente la fonction de convolution des deux signaux électriques incidents. Cette technique est notamment décrite dans un article de C. S. KINO intitulé »Acoustoelectric interactions in acoustic- surface-wave devices« et publié dans les Pro- ceedings of the IEEE, mai 1976, vol. 64, N° 5, pages 724-748. Lorsque la fonction de modulation de l'un des deux signaux incidents a subi une inversion de temps avant d'être appliquée à l'une des entrées du dispositif convoluteur, le signal émergent représente une fonction de corrélation. L'invention s'applique plus particulièrement aux convoluteurs capables de traiter analogiquement des signaux caractérisés par un produit f. T élevé.

Les convoluteurs à guide réalisés jusqu'ici ont une réponse qui tend à s'écarter de l'expression mathématique de l'intégrale de convolution. En effet, lorsque la longueur L de l'électrode collectrice devient grande vis à vis de la longueur d'onde électromagnétique, ce qui vorrespond à un produit fT de valeur élevée, il faut tenir compte des pertes électromagnétiques qui créent des perturbations au niveau de l'interaction. Le signal issu de l'interaction n'est plus spa- tialement uniforme. Comme les charges électriques ne sont plus induites en phase, elles ne s'additionnent pas de manière équiphase dans la région d'interaction. En outre, la résistance de l'électrode collectrice finit par devenir appréciable par rapport à l'impédance de sortie du convoluteur, ce qui entraine une détérioration de la réponse. Il faut également mentionner que des perturbations au niveau de l'interaction apparaissent également, même si la longueur L de l'électrode collectrice est petite devant la longueur d'onde électromagnétique, lorsque le produit résistance-capacité du guide n'est pas assez petit devant la période 1/f.

En vue de pallier les inconvénients énumérés ci-dessus, l'invention telle qu'elle est caractérisée dans les revendications, vise à recueillir le signal de convolution par des prélèvements effectués de proche en proche le long de la région d'interaction des ondes élastiques contraprogressives, sans que ces prélèvements puissent perturber par leur présence la propagation des ondes acoustiques. L'intervalle entre deux prélèvements successifs est choisi de manière que l'écart d'uniformité de l'interaction reste faible lorsque les prélèvements sont ramenés à la sortie du convoluteur.

L'invention sera mieux comprise au moyen de la description ci-après et des figures annexées parmi lesquelles
la figure 1 représente un dispositif convoluteur de type connu;
la figure 2 représente un dispositif convoluteur selon l'invention;
la figure 3 est un schéma explicatif;
la figure 4 est un diagramme explicatif;
les figures 5 et 6 illustrent une première variante réalisation des prises de contact;
la figure 7 illustre une seconde variante de prise de contact;
la figure 8 illustre une troisième variante de prise de contact;
la figure 9 illustre une quatrième variante de prise de contact;
la figure 10 représente un mode de couplage capacitif;
les figures 11 et 12 représentent des variantes du mode de couplage illustré sur la figure 10;
la figure 13 représente un mode de couplage galvanique par plots;
la figure 14 illustre un dispositif convoluteur à guide profilé;
la figure 15 représente une variante de réalisation du dispositif de la figure 14;
la figure 16 montre les connexions reliant les contacts avec la sortie du dispositif convoluteur;
la figure 17 représente un détail de la figure 16.

La figure 1 représente le schéma d'un dispositif convoluteur de type connu. Sur un support en matériau piézoélectrique 10 sont disposés aux deux extrémités deux transducteurs 11 et 12 sous la forme de peignes interdigités formant les deux entrées e₁ et e₂ du convoluteur. Les deux signaux dont on veut obtenir la fonction de convolution sont modulés autour d'une fréquence centrale porteuse f égale à plusieurs dizaines de Méga- herts. Ces deux signaux sont envoyés sur les entrées e₁ et e₂ de manière à générer deux ondes élastiques contraprogressives se propageant suivant deux directions opposées à la surface du support 10 avec plus ou moins de pénétration suivant le type d'ondes générées. Le support 10 agit non seulement comme milieu propagateur mais également comme milieu non linéaire où il se produit une interaction non linéaire des deux ondes qui crée un signal de fréquence porteuse double. Ce signal est théoriquement spatiale- ment uniforme sur la zone d'interaction et il est détectable au moyen d'une électrode uniforme 15 placée sur la zone d'interaction.

Cette électrode 15 forme une capacité avec une contre-électrode constituée par exemple de deux plaques latérales 16 reliées entre elles par une connexion 17 à la masse électrique. La plaque 15 collecte ainsi les charges électriques induites par l'interaction non linéaire des deux ondes et fournit à sa sortie s un signal C(t) à la fréquence 2f.

Si F(t) et G(t) sont les deux signaux dont on veut obtenir la convolution, les deux ondes contraprogressives émises sont de la forme: et où x est l'axe de propagation des ondes à la vitesse v, ω la pulsation 2πf et k le nombre d'ondes ω/v. On obtient à la sortie s un signal: où K est lié au rendement énergétique. La modulation du signal C(t) représente la fonction de convolution des signaux F(t) et G(t) comprimés dans le temps d'un rapport 2, et sur un intervalle de temps correspondant à la durée pendant laquelle les deux signaux interagissent sur toute la longueur L de la plaque 15.

Ces dispositifs sont capables de traiter des signaux de plusieurs dizaines de Mégahertz de largeur de bande B et de quelques dizaines de microsecondes de durée T. Ils présentent un grand intérêt par leur grande simplicité de réalisation, leur grande vitesse de traitement, leur volume et leur consommation très réduite.

Le rendement de tels dispositifs est d'autant plus grand que, pour une puissance des signaux d'entrée donnée, la largeur des faisceaux d'ondes acoustiques W qui interagissent est faible. Aussi ces dispositifs utilisent généralement en sortie des transducteurs 11 et 12 des compresseurs de faisceaux schématisés sur la figure 1 par les deux rectangles 13 et 14. Ces compresseurs peuvent être réalisés de différentes façons et en particulier à l'aide de bandes conductrices à pas ou largeurs variables comme décrit dans le brevet français de C. MAERFELD N°2.269.237 déposé le 7 Août 1973 au nom de THOMSON-CSF. De plus en sortie des compresseurs, les ondes doivent être guidées dans cette largeur W et on utilise simplement la plaque 15, le guidage étant obtenu par l'effet de ralentissement des ondes provoqué par le court-circuit du champ acoustique en surface. Ces dispositifs permettent alors d'obtenir une dynamique de l'ordre de 60 à 80 dB.

A titre d'exemple non limitatif le dispositif de la figure 1 peut être rélisé comme suit. La fréquence f est égale à 156 MHz et la durée T à 12 s. Les compresseurs de faisceaux sont réalisés par des coupleurs à bandes conductrices. Les électrodes 15 et 16 constituent une portion de ligne de transmission électromagnétique dans laquelle la vitesse de propagation des ondes électromagnétiques _{VEM} est faible à cause de la valeur élevée de la permittivité du substrat. Des effets de pertes de propagation apparaissent lorsque la longueur L de la plaque de sortie est supérieure à environ 0,1 de longueur d'onde électromagnétique λ_{EM} égale à v_{EM}/2f. Ces effets introduisent d'une part des déphasages entre les sources des charges et les points de contacts et d'autre part des réflexions aux points de discontinuité électrique.

La condition L/Â_{Em} > 0,1 correspond à: va étant la vitesse des ondes acoustiques.

Le dispositif décrit a une fréquence centrale égale à 156 MHz pour une bande de 50 MHz. Par ailleurs les valeurs types sont va = 3500 m/s et _{VEM} = 4,310⁷ m/s dans le cas où le matériau piézoélectrique utilisé est du LiNb0₃. Avec ces valeurs l'inégalité 3 conduit à tenir compte des effets de propagation lorsque fT devient supérieur à 600.

En raison des effets de propagation, le signal obtenu à la sortie s est:

Dans cette expression le facteur M(a), fonction de r, est dû à la non uniformité de l'interaction et le signal H(t) ne représente plus la fonction de convolution des deux signaux F(t) et G(t).

L'inconvénient est donc très important et cela d'autant plus qu'il n'est pratiquement pas possible de corriger le terme M(τ) a posteriori.

Le dispositif convoluteur suivant l'invention illustré sur la figure 2 comporte une électrode de sortie 15 munie de plusieurs contacts répartis sur toute sa longueur suivant l'axe de propagation des ondes acoustiques et reliés entre eux pour former la sortie s du convoluteur, l'intervalle maximum entre les contacts étant choisi pour obtenir une erreur d'uniformité de l'interaction faible.

L'intervalle maximum entre contacts ou prises, peut être évalué par un calcul. Pour effectuer ce calcul la plaque de sortie 15 est assimilée à une ligne de transmission électromagnétique avec pertes, la constante de propagation étant de la forme γ = (― a + 2jπ)/λ_{EM} où a est l'atténuation par longueur d'onde dans la ligne (en Neper). En se reportant à la figure 3, la ligne de transmission 20, comporte n prises 21 équidistantes connectées en un point commun par des fils 22 introduisant un déphasage négligeable. On évalue alors le courant de court-circuit I_{cc} en sortie en fonction de l'abcisse d'un générateur acoustique 23 de charge I, l'abscisse x étant repérée par rapport au milieu de l'intervalle entre deux prises, par exemple les prises 1 et 2.

La figure 4 représente les variations de I_{cc}/I en amplitude, trait plein, et en phase, trait pointillé, dans le cas où la demi-distance entre prises est égale à O,075,lEM et pour 3 valeurs de l'atténuation a par yÏ_{EM} en Néper. Cette atténuation a est telle que a = RCf si R et C sont la résistance et la capacité pour un du guide. La résistance R est donnée par si r est la résistivité de plaque et la capacité C dépend de la distance entre les électrodes positive et négative et elle peut être ajustée.

Pour des valeurs de W, L, r et C, la perte a est connue et on peut déterminer l'espacement maximum entre prises pour obtenir l'erreur d'uniformité requise.

En pratique la valeur de a dépasse rarement 6 Nepers et en se reportant à la figure 4, la distance maximum entre prises est de l'ordre de 0,1λa à 0,22λa pour une erreur de phase et d'amplitude limitée respectivement à 10° et 1 dB, λₐ désignant la longueur d'onde acoustique à la surface du substrat.

Les contacts sur la plaque de sortie doivent être réalisés de manière à ne pas perturber la propagation des ondes acoustiques. Compte tenu des fréquences élevées de fonctionnement les dimensions sont très petites, la plaque pouvant mesurer quelques dizaines de microns en largeur, et plusieurs techniques de réalisation peuvent être employées.

Comme représenté sur les figures 5 et 6, les contacts sont réalisés par soudure ou par collage directs d'un fil conducteur 40 sur la plaque de sortie 41 placée à la surface du substrat 45. Pour éviter les effets de diffraction, et limiter la charge mécanique, les dimensions du point de soudure 42 ou du point de colle 43 ne dépassent pas le dixième de la longueur d'onde acoustique.

La soudure est réalisée soit par thermocompression, soit par ultrasons. Quant au collage il est obtenu à froid en utilisant soit de l'indium, soit de la résine époxy électriquement conductrice.

Les contacts peuvent être réalisés par soudure ou collage à côté de la plaque de manière à pouvoir augmenter la taille du point de soudure ou du point de colle. Pour cela les contacts sont faits à une distance de la plaque telle que l'énergie des ondes acoustiques soit pratiquement nulle, cette distance étant de l'ordre de quelques longueurs d'onde.

Un exemple de réalisation est représenté sur la figure 7 dans le cas du convoluteur à trois plaques de la figure 2. Plusieurs pavés de connexion 52 sont disposés le long de la plaque 55 à la surface du substrat. Ils sont reliés électriquement à la plaque par des bandes conductrices 50 dont la largeur est inférieure à _{/}!a/5 pour perturber le moins possible la propagation des ondes acoustiques, leur longueur étant égale à Z choisie pour éloigner suffisamment les pavés de la plaque. Ces bandes sont reliées aux pavés par des bandes 51 plus larges permettant de diminuer la résistance électrique. Ces bandes 51 peuvent s'évaser depuis les bandes 50 jusqu'aux pavés 53 comme représenté en figure 8. En se reportant à la figure 7, les électrodes de masse 54 sont échancrées pour recevoir les pavés 52, cette discontinuité n'affectant pas l'uniformité de l'interaction. Ces électrodes peuvent aussi être éloignées suffisamment de la plaque pour rester uniformes si la largeur du substrat le permet. Ces électrodes peuvent aussi être placées à la surface inférieure du substrat. Les points de soudure ou de colle 53 effectués sur les pavés peuvent être réalisés en utilisant toutes les techniques classiques puisqu'il n'y a plus aucune contrainte de dimensions. Bien que dans l'exemple représente chaque contact soit assuré par deux pavés, on pourrait n'en utiliser qu'un seul d'un côté ou de l'autre.

Avec cette technique, il existe un couplage acousto-électrique des surfaces métalliques avec le substrat qui engendre des effets parasites comme en particulier une perte de sensibilité accrue au niveau des connexions.

Comme représenté sur la figure 8, chaque bande métallique 51, et chaque pavé 52 sont placés sur une couche mince d'un matériau isolant électriquement 60 tel que de la résine ou du Si0₂ réduisant ainsi notablement le couplage entre le substrat et les parties métallisées. Cette technique permet de disposer de pavés de grandes dimensions et d'électrodes de masse uniformes, le cas échéant en regard des pavés.

Sur la figure 9 on a représenté une autre technique permettant de supprimer le couplage par les bandes conductrices de connexions 50. Chaque bande est métallisée sur un matériau qui ensuite est éliminé de manière à laisser un intervalle d'air 70 entre substrat et la bande. Notons que cette technique est connue notamment pour la réalisation de filtre acoustique.

Pour ces réalisations le guide 55, les bandes 50 et 51 et les pavés 52 sont par exemple métallisés par dépôt, par évaporation ou pulvérisation à l'aide d'un masque réalisé par photolithographie.

Une autre forme de réalisation consiste à disposer une électrode en forme de plaque en regard du guide et semblable à celle-ci. Les connexions vers le circuit de sortie sont effectuées sur cette électrode.

La figure 10 représente en coupe une réalisation par couplage capacitif. Un premier substrat 85 comporte à sa surface les dispositifs de génération des ondes acoustiques et le guide 80; il peut comporter aussi les électrodes de masse 82. Un deuxième substrat 86 est appliqué à la surface du premier substrat 85. Afin d'éviter les problèmes dûs aux contraintes thermiques, les deux substrats sont de préférence constitués du même matériau. Le substrat 86 comporte un évidement 83 muni de l'électrode de sortie 81 placée en regard du guide 80 et à une distance h prédéterminée. Cette distance h est choisie de manière à coupler capacitivement l'électrode au guide sans diminuer le rendement du convoluteur. Pour cela la capacité C ramenée doit être grande devant la capacité Cp du substrat piézoélectrique. Dans le cas d'un dispositif tel que représenté sur la figure 2, la valeur de la capacité Cp est de l'ordre de la permittivité ₈p du substrat tandis que la valeur de la capacité C est égale à εₒ où εₒ est la permittivité de l'air, ces valeurs étant comptée par unité de longueur suivant l'axe de propagation des ondes. La condition C > Cp s'écrit donc Par exemple W = 50 µ et ε_{P}/εₒ = 50 ce qui donne h 1 µ et h sera de l'ordre de 0,1 micron. Suivant une variante de réalisation, le substrat 85 comporte l'évidement tel que 83 muni du guide acoustique 80 tandis que l'autre substrat est plan.

Les figures 11 et 12 représentent deux autres variantes de réalisation pour lesquelles le guide n'est pas métallisé: sout il est réalisé en profilant le substrat pour lui donner une épaisseur plus importante en regard de l'électrode de sortie comme représenté sur la figure 11 en 90, soit il est réalisé en modifiant la structure du substrat en regard de l'électrode de sortie par une implantation ionique comme représenté sur la figure 12 en 100.

Dans ces réalisations les faces des deux substrats piézoélectriques 85 et 86 sont polies et amenées en contact puis maintenues par collage ou mécaniquement par pressage, ou encore par adhérence obtenue par joint obtique.

La figure 13 représente une réalisation comportant des plots métalliques 110 réalisés entre le guide métallique et l'électrode de sortie. Pour cette réalisation, la hauteur de l'evidement 83 peut être notablement plus importante que pour les réalisations à couplage capacitif et elle est donc moins critique. Pour ne pas perturber la propagation des ondes acoustiques, la dimension latérale de chaque plot est faible devant Âa, environ 0,1λa; en outre ces plots 110 sont répartis le long du guide aléatoirement pour éviter les effets cumulatifs, la distance moyenne entre plots étant de l'ordre de 100Âa.

La réalisation des plots est effectuée au préalable soit sur le guide 80, soit sur l'électrode 81 par exemple par photogravure, les deux substrats étant ensuite assemblés suivant l'une des techniques vues précédemment.

Une réalisation par guide profilé est représentée sur la figure 14. Le guide 120 est profilé en épaisseur tranversalement à l'axe de propagation des ondes pour présenter une zone centrale 121 et deux zones latérales 122. La zone centrale a une épaisseur plus grande que les deux zones latérales entrainant par effet de charge mécanique sur le substrat 125 une vitesse de propagation plus lente sous cette zone centrale et en conséquence un guidage des ondes. La vitesse dans la zone libre du substrat 123 est en outre plus grande que celle des zones latérales par effet de court-circuit électrique à la surface du substrat. Les zones latérales 122 sont réalisées de manière à présenter une conduction électrique grande.

Le profilage du guide est obtenu par exemple par usinage ionique. Il peut aussi être obtenu en rapportant un matériau conducteur ou isolant par dessus une métallisation préalable.

Les contacts électriques 124 sont effectués au niveau des bords extérieurs des zones latérales en dehors de la zone de présence de l'énergie acoustique.

Une réalisation par guide d'épaisseur homogène est représentée sur la figure 15 en vue de dessus. Le guide 130 est homogène en épaisseur et présente une structure transversale à l'axe de propagation des ondes aboutissant à créer une zone centrale 131 guidante et deux zones latérales sur lesquelles sont effectuées les connexions électriques. La zone centrale est continue tandis que les deux zones latérales sont discontinues et réalisées en découpant le guide en bandes (132) perpendiculaires à son axe. La zone centrale fait ainsi un court-circuit total à la surface du substrat ce qui ralentit les ondes relativement aux zones latérales qui font un court-circuit partiel.

On obtient ainsi deux zones ayant des densités de métallisation différentes. L'espacement p entre bandes (132) est choisi inférieur à Â_{a/}2 pour éviter les effets connus de »bande d'arrêt« et ainsi conserver une grande largeur de bande B.

Cette réalisation est plus simple à mettre en oeuvre que la précédente: le guide est par exemple obtenu par photogravure ou photolithographie. Les contacts électriques sont effectués aux extrémités des bandes.

Les contacts électriques pour ces deux derniers types de réalisation peuvent être faits en bordure des zones latérales:
- sout par soudure ou par collage directement;
- soit par métallisation de plots 133 avec ou sans isolant.

A titre d'exemple non limitatif, on a réalisé un convoluteur à plusieurs prises de sortie ayant pour caractéristiques f = 300 MHz et T = 10 µs. Le guide a une largeur W de 30 µ et une longueur L de 35 mm. Il comporte quatre prises équidistantes de 1 dont deux sont situées aux extrémités de sorte que le rapport I/Â_{Em} est voisin de 0,16, la bande de fréquence étant égale à 100 MHz.

Les figures 16 et 17 représentent schématiquement l'ensemble convoluteur et circuit de sortie. Sur la figure 16, on distingue les quatre prises de sortie 141 placées sur le substrat 144 au voisinage duquel est rapporté le circuit de sortie 140 constitué par exemple d'un circuit imprimé de quelques dixièmes de mm d'épaisseur.

La figure 17 permet de distinguer le détail des connexions au niveau d'une prise. Los plots métallisées 146 sont reliés au guide 145 et sont connectés entre eux et aux extrémités des pistes 142 du circuit de sortie par des fils d'or de quelques millimètres de longueur 148. De même les électrodes de masse 147 sont connectées aux parties du circuit de sortie reliées à la masse en 149.

L'agencement des pistes 142 permet de relier les quatre prises au câble de sortie 143, d'impédance en général égale à 50 Ω, par des connexions de longueurs identiques permettant ainsi de sommer en phase les signaux issus des prises. Notons que cette réalisation est possible car la vitesse des ondes électromagnétiques dans le guide est faible devant celle des lignes de transmission classiques constituées par les pistes 142. Le circuit de sortie peut être également réalisé sur le substrat acoustique au préalable métallisé et recouvert d'une couche isolante de permittivité aussi faible que possible.

En accord avec le choix de l'espacement entre les contacts, une telle réalisation permet d'obtenir une uniformité de la réponse en amplitude inférieure à 1 dB et une uniformité en phase inférieure à 15°. Avec seulement les deux prises extrêmes connectées, le résultat est une uniformité en amplitude à 5 dB près et une uniformité en phase comprise entre 80 et 90 degrés.

## Revendications

1. Dispositif convoluteur utilisant la propagation des ondes acoustiques à la surface d'un solide piézoélectrique et comportant:
- un substrat piézoélectrique (10),
- des moyens d'excitation (11, 12) de deux ondes acoustiques contraprogressives à la fréquence f,
- au moins deux électrodes (15, 16) allongées s'étendant parallèlement à l'axe de propagation des ondes acoustiques entre les moyens d'excitation (11, 12), l'une (16) étant réunie à la masse et l'autre (15) étant placée du côté du substrat portant les moyens d'excitation (11, 12) pour recueillir le signal à la fréquence 2f issu de l'interaction non linéaire des deux ondes acoustiques, caractérisé en ce que ce signal est prélevé sur cette électrode (15) par un ensemble de contacts électriques (42) réunis ensemble à la sortie (S) du dispositif et diposés sur la longueur de l'électrode avec un espacement dont la valeur est d'une part faible devant la longueur d'onde électromagnétique Â_{EM} égale à V_{EM/}2f où _{VEM} est la vitesse des ondes électromagnétiques dans l'électrode, et d'autre part telle que le produit résistance capacité des portions de l'électrode entre deux contacts soit de valeur faible devant la période 1/f.

2. Dispositif selon la revendication 1, caractérisé en ce qu'il comprend en outre des moyens (11, 12) pour comprimer en largeur l'onde acoustique, et des moyens pour guider les ondes ainsi comprimées sous l'électrode (15) de prélèvement.

3. Dispositif convoluteur selon la revendication 2, caractérisé par le fait que l'électrode (15) de prélèvement est une métallisation de la surface du substrat (10).

4. Dispositif convoluteur selon la revendication 3, caractérisé par le fait que les contacts électriques (42) sont réalisés directement sur l'électrode de prélèvement (15) par soudure ou par collage, la dimension du point de soudure ou de colle étant inférieure à 0,1 fois la longueur d'onde acoustique Âa égale à v_{a/}2f où va est la vitesse des ondes acoustiques.

5. Dispositif convoluteur selon la revendication 4, caractérisé par le fait que le soudage (42) est obtenu par thermocompression.

6. Dispositif convoluteur selon la revendication 4, caractérisé par le fait que le soudage (42) est obtenu par ultrasons.

7. Dispositif convoluteur selon la revendication 4, caractérisé par le fait que le collage (42) est réalisé avec de l'indium ou avec de la résine époxy conductrice.

8. Dispositif convoluteur selon la revendication 4, caractérisé par le fait que les contacts (52) électriques s'étendent latéralement par rapport à l'électrode de prélèvement (55).

9. Dispositif convoluteur selon la revendication 8, caractérisé par le fait que des pavés métalliques (52) longeant l'électrode de prélèvement (55) sont déposés en retrait pour recevoir les contacts électriques (53) et sont reliés à cette électrode (55) par des premières bandes métalliques (50) de largeur inférieure à Âa/5, où Âa est la longueur d'onde acoustique à la surface du substrat.

10. Dispositif convoluteur selon la revendication 9, caractérisé par le fait que les pavés de connexions (52) sont reliés aux premières bandes par des bandes (51) présentant un évasement lorsqu'on s'écarte de l'électrode de prélèvement (55).

11. Dispositif convoluteur selon la revendication 10, caractérisé par le fait qu'il comporte une couche mince (60) de matériau isolant entre la surface du substrat piézoélectrique et l'ensemble des bandes évasées et des pavés.

12. Dispositif convoluteur selon la revendication 1, caractérisé par le fait qu'il comporte en outre une autre électrode de masse (16) et que ces deux électrodes de masse (16) sont déposées à la surface du substrat (10) de part et d'autre de l'électrode de prélèvement (55).

13. Dispositif convoluteur selon l'une quelconque des revendications 9 à 12, caractérisé par le fait que chaque contact électrique met en oeuvre deux pavés (52) placés de part et d'autre de l'électrode de prélèvement (55).

14. Dispositif convoluteur selon l'une quelconque des revendications 9, 10 et 12, caractérisé par le fait que l'électrode de masse (16) est déposée à la surface du substrat (10); cette électrode de masse étant échancrée autour de chaque pavé (52).

15. Dispositif convoluteur selon la revendication 9, caractérisé par le fait que les premières bandes (50) sont déposées à la surface du substrat (10).

16. Dispositif convoluteur selon la revendication 9, caractérisé par le fait que les premières bandes (50) sont des arceaux reposant par leurs extrémités sur la surface du substrat.

17. Dispositif convoluteur selon la revendication 8, caractérisé par le fait que les contacts (42) sont réalisés par l'un des moyens suivants: soudage par thermocompression, soudage par ultrasons, collage à l'indium et collage par résine époxy électriquement conductrice.

18. Dispositif convoluteur selon la revendication 2, caractérisé par le fait que l'électrode de prélèvement (81) est une électrode de dimensions semblables aux moyens de guidage (90) et surplombant ceux-ci à une distance h très inférieure à W/(εₚ/εₒ). où W est la longueur de l'électrode, et p et ₀ respectivement les permitivités de l'air et du substrat.

19. Dispositif convoluteur selon la revendication 18, caractérisé par le fait qu'il comporte un deuxième substrat (86) appliqué sur la surface du premier substrat (85) supportant les moyens de guidage (80) et que dans ce deuxième substrat est pratiqué un évidement (83) muni de l'électrode de prélèvement (81).

20. Dispositif convoluteur selon la revendication 19, caractérisé par le fait que les faces en contact du premier (85) et du deuxième (86) substrat sont polies puis maintenues par collage ou mécaniquement par pressage ou par adhérence obtenue par joint optique.

21. Dispositif selon la revendication 18, caractérisé par le fait qu'un évidement est pratiqué dans le premier substrat (85) et qu'il est muni des moyens de guidage; un deuxième substrat (86) étant appliqué sur la surface du premier substrat (85).

22. Dispositif convoluteur selon l'une quescon- que des revendications 19 ou 21, caractérisé par le fait que les moyens de guidage (80) sont réalisés par métallisation à la surface du premier substrat (85) sur la largeur W.

23. Dispositif convoluteur selon la revendication 19 ou 21, caractérisé par le fait que les moyens de guidage (90) sont rélisés par une sur- épaisseur du premier substrat (85) de largeur W.

24. Dispositif convoluteur selon la revendication 19 ou 21, caractérisé par le fait que les moyens de guidage (100) sont réalisés par une modification de la structure de la surface du premier substrat (85) sur la largeur W obtenue par implantation ionique.

25. Dispositif convoluteur selon la revendication 3, caractérisé par le fait que les moyens de guidage (120) sont profilés en épaisseur transversalement à l'axe de propagation des ondes acoustiques, de manière à présenter une zone centrale (121) épaisse de largeur W et au moins une zone latérale (122) moins épaisse, les contacts électriques (124) étant réalisés au niveau des bords extérieurs de la ou des zones latérales (122).

26. Dispositif convoluteur selon la revendication 25, caractérisé par le fait que le profilage des moyens de guidage (120) est obtenu en rapportant un matériau de largeur W par-dessus une métallisation préalable.

27. Dispositif convoluteur selon la revendication 25, caractérisé par le fait que le profilage des moyens de guidage (120) est obtenu en usinant la métallisation.

28. Dispositif convoluteur selon la revendication 25, caractérisé par le fait que les moyens de guidage (120) sont profilés de manière à présenter deux zones latérales (122) de même largeur de part et d'autre de la zone centrale.

29. Dispositif convoluteur selon la revendication 3, caractérisé par le fait que les moyens de guidage (130) sont formés d'une zone centrale pleine (131) de largeur W guidant les ondes et au moins une zone latérale ajourée de même épaisseur formée de bandes (132) s'écartant de l'axe des moyens de guidage (130) et aux extrémités desquelles sont réalisés les contacts électriques, l'écartement des bandes étant inférieur à Âa/2 et leur largeur telle que le rapport sur écartement soit faible, avec Âa égal à la longueur d'onde acoustique à la surface du substrat.

30. Dispositif convoluteur selon la revendication 29, caractérisé par le fait qu'il comporte une zone latérale (132) de chaque côté de la zone centrale (131).

31. Dispositif convoluteur selon l'une quelconque des revendications 25 ou 29, caractérisé par le fait que les contacts électrique (124) sont réalisés par l'un des moyens suivants: soudage par thermocompression, soudage par ultrasons, collage à l'indium et collage par résine époxy électriquement conductrice.

32. Dispositif convoluteur selon l'une quelconque des revendications 25 ou 29, caractérisé par le fait que les contacts électriques sont réalisés par pavés métallisés (133) à la surface du substrat (125).

33. Dispositif selon l'une quelconque des revendications 25 ou 29, caractérisé par le fait que les pavés métallisés (133) sont séparés de la surface du substrat par une couche mince (60) de matériau isolant.

34. Dispositif convoluteur selon la revendication 3, caractérisé par le fait que la métallisation (15) est obtenue par dépôt effectué par évaporation du métal.

35. Dispositif convoluteur selon la revendication 3, caractérisé par le fait que la métallisation (15) est obtenue par dépôt effectué par pulvérisation du métal.

36. Dispositif selon la revendication 1, caractérisé par le fait que les contacts électriques (141) sont reliés à la sortie par des longueurs égales de pistes (142) d'un circuit imprimé (140) placé à proximité du substrat (144).

## Patentansprüche

1. Konvolutionsvorrichtung, die die Fortpflanzung akustischer Wellen an der Oberfläche eines piezoelektrischen Festkörpers verwendet und
- ein piezoelektrisches Substrat (10),
- Mittel (11, 12) zur Anregung von zwei in Gegenrichtung fortschreitenden akustischen Wellen der Frequenz f
- und mindestens zwei längliche Elektroden (15, 16) aufweist, die sich parallel zur Fortpflanzungsrichtung der akustischen Wellen zwischen den Anregungsmitteln (11, 12) erstrecken, von denen eine (16) an Masse liegt und die andere (15) auf der Substratseite angeordnet ist, die die Anregungsmittel (11, 12) trägt, um das aus der nichtlinearen Interaktion der beiden akustischen Wellen stammende Signal der Frequenz 2f abnehmen zu können,
dadurch gekennzeichnet, daß dieses Signal an der Elektrode (15) über mehrere elektrische Kontakte (42) abgenommen wird, die gemeinsam an den Ausgang (S) der Vorrichtung angeschlossen sind und die über die Länge der Elektrode mit einem Abstand angeordnet sind, der einerseits gering im Vergleich zur Länge A_{EM} = v_{EM/}2f der elektromagnetischen Welle ist, wobei _{VEM} die Geschwindigkeit der elektromagnetischen Wellen in der Elektrode ist, und andererseits so gewählt ist, daß das Produkt aus Widerstand und Kapazität der zwischen zwei Kontakten liegenden Elektrodenabschnitte klein im Verhältnis zur Periode 1/f ist.

2. Vorrichtung nach Anspruch 1, dadurch gekennzeichnet, daß sie Mittel (11, 12) zur Breitenkompression der akustischen Welle und Mittel zur Führung der so komprimierten Wellen unter die Abnahmeelektrode (15) besitzt.

3. Konvolutionsvorrichtung nach Anspruch 2, dadurch gekennzeichnet, daß die Abnahmeelektrode als Metallisierung der Oberfläche des Substrats (10) ausgebildet ist.

4. Konvolutionsvorrichtung nach Anspruch 3, dadurch gekennzeichnet, daß die elektrischen Kontakte (42) direkt auf der Abnahmeelektrode (15) durch Löten oder Kleben erzeugt sind, wobei die Dimension des Löt- oder Klebepunkts kleiner als 0,1 mal der Länge der Akustikwelle Äa = v_{a/}2f ist, wobei _{Va} die Geschwindigkeit der akustischen Welle bedeutet.

5. Konvolutionsvorrichtung nach Anspruch 4, dadurch gekennzeichnet, daß die Lötung (42) durch eine Thermokompression erhalten wird.

6. Konvolutionsvorrichtung nach Anspruch 4, dadurch gekennzeichnet, daß die Lötung (42) mit Ultraschall erfolgt.

7. Konvolutionsvorrichtung nach Anspruch 4, dadurch gekennzeichnet, daß für das Verkleben (42) Indium oder ein leitendes Epoxidharz verwendet wird.

8. Konvolutionsvorrichtung nach Anspruch 4, dadurch gekennzeichnet, daß die elektrischen Kontakte (52) sich seitlich bezüglich der Abnahmeelektrode (55) erstrecken.

9. Konvolutionsvorrichtung nach Anspruch 8, dadurch gekennzeichnet, daß entlang der Abnahmeelektrode (55) liegende metallische Blökke (52) zurückgesetzt angebracht sind, um die elektrischen Kontakte (53) zu empfangen,und an diese Elektrode (55) über erste metallische Bänder (50) einer Breite kleiner als Äa/5 angeschlossen sind, wobei Äₐ die Wellenlänge der akustischen Welle auf der Substratoberfläche bedeutet.

10. Konvolutionsvorrichtung nach Anspruch 9, dadurch gekennzeichnet, daß die Anschlußblökke (52) an die ersten Bänder über Bänder (51) angeschlossen sind, die eine Verbreiterung aufweisen, wenn man sich von der Abnahmeelektrode (55) entfernt.

11. Konvolutionsvorrichtung nach Anspruch 10, dadurch gekennzeichnet, daß sie eine dünne Schicht (60) eines Isoliermaterials zwischen der piezoelektrischen Substratoberfläche und sämtlichen erweiterten Bändern und Blökken aufweist.

12. Konvolutionsvorrichtung nach Anspruch 1, dadurch gekennzeichnet, daß sie außerdem eine weitere Masseelektrode (16) enthält und daß die beiden Masseelektroden (16) auf die Oberfläche des Substrats (10) zu beiden Seiten der Abnahmeelektrode (55) aufgebracht sind.

13. Konvolutionsvorrichtung nach einem beliebigen der Ansprüche 9 bis 12, dadurch gekennzeichnet, daß jeder elektrische Kontakt zwei zu beiden Seiten der Abnahmeelektrode (55) angeordnete Blöcke (52) verwendet.

14. Konvolutionsvorrichtung nach einem beliebigen der Ansprüche 9, 10 und 12, dadurch gekennzeichnet, daß die Masseelektrode (16) auf die Oberfläche des Substrats (10) aufgebracht ist und um jeden Block (52) herum ausgeschnitten ist.

15. Konvolutionsvorrichtung nach Anspruch 9, dadurch gekennzeichnet, daß die ersten Bänder (50) auf die Oberfläche des Substrats (10) aufgebracht sind.

16. Konvolutionsvorrichtung nach Anspruch 9, dadurch gekennzeichnet, daß die ersten Bänder (50) als Gewölbebögen ausgebildet sind, die mit ihren Enden auf der Oberfläche des Substrats ruhen.

17. Konvolutionsvorrichtung nach Anspruch 8, dadurch gekennzeichnet, daß die Kontakte (42) durch Löten mit Hilfe der Thermokompression, durch Schweißen mit Hilfe von Ultraschall, durch Kleben mit Indium oder durch Kleben mit einem elektrisch leitenden Epoxyharz aufgebracht sind.

18. Konvolutionsvorrichtung nach Anspruch 2, dadurch gekennzeichnet, daß die Abnahmeelektrode (81) eine Elektrode ähnlicher Abmessungen wie die Führungsmittel (80) ist und diese in einem Abstand h überwölbt, der sehr viel kleiner als W/(ε_{P}/εₒ) ist, wobei W die Länge der Elektrode und _{B}p sowie sₒ die Dielektrizitätskonstanten der Luft bzw. des Substrats sind.

19. Konvolutionsvorrichtung nach Anspruch 18, dadurch gekennzeichnet, daß sie ein zweites Substrat (86) aufweist, das auf die Oberfläche des ersten die Führungsmittel (80) tragenden Substrats (85) aufgebracht ist, und daß in dieses zweite Substrat ein mit der Abnahmeelektrode (81) versehener Ausschnitt (83) eingeschnitten ist.

20. Konvolutionsvorrichtung nach Anspruch 19, dadurch gekennzeichnet, daß die beiden miteinander in Berührung stehenden Oberflächen des ersten (85) und zweiten Substrats (86) poliert und dann durch Kleben oder mechanischen Druck oder durch ein mit Hilfe einer optischen Dichtung erhaltenes Anhaften festgehalten werden.

21. Vorrichtung nach Anspruch 18, dadurch gekennzeichnet, daß ein Ausschnitt im ersten die Führungsmittel enthaltenden Substrat (85) vorgesehen ist und daß ein zweites Substrat (86) auf die Oberfläche des ersten Substrats (85) aufgebracht ist.

22. Konvolutionsvorrichtung nach einem beliebigen der Ansprüche 19 oder 21, dadurch gekennzeichnet, daß die Führungsmittel (80) durch eine Metallisierung an der Oberfläche des ersten Substrats (85) über die Breite W erhalten werden.

23. Konvolutionsvorrichtung nach Anspruch 19 oder 21, dadurch gekennzeichnet, daß die Führungsmittel (90) durch eine Überdicke des ersten Substrats (85) über eine Breite W erhalten werden.

24. Konvolutionsvorrichtung nach Anspruch 19 oder 21, dadurch gekennzeichnet, daß die Führungsmittel (100) durch eine Veränderung der Struktur der Oberfläche des ersten Substrats (85) über die Breite W aufgrund einer lonenimplantation erhalten werden.

25. Konvolutionsvorrichtung nach Anspruch 3, dadurch gekennzeichnet, daß die Führungsmittel (120) in der Dicke quer zur Fortpflanzungsachse der akustischen Wellen ein Profil aufweisen, derart, daß sie eine dicke zentrale Zone (121) der Breite W und mindestens eine weniger dicke seitliche Zone (122) aufweisen, wobei die elektrischen Kontakte (124) in Höhe der äußeren Ränder der seitlichen Zonen bzw. Zonen (122) ausgebildet sind.

26. Konvolutionsvorrichtung nach Anspruch 25, dadurch gekennzeichnet, daß das Profil der Führungsmittel (120) erhalten wird, indem ein Material über die Breite W oberhalb einer vorher aufgebrachten Metallisierung aufgebracht wird.

27. Konvolutionsvorrichtung nach Anspruch 25, dadurch gekennzeichnet, daß das Profil der Führungsmittel (120) durch Bearbeitung der Metallisierungsschicht erhalten wird.

28. Konvolutionsvorrichtung nach Anspruch 25, dadurch gekennzeichnet, daß die Führungsmittel so profiliert sind, daß sie zwei seitliche Zonen (122) gleicher Breite zu beiden Seiten der zentralen Zone aufweisen.

29. Konvolutionsvorrichtung nach Anspruch 3, dadurch gekennzeichnet, daß die Führungsmittel (130) aus einer zentralen massiven Zone (131) der Breite W zur Führung der Wellen und aus mindestens einer durchbrochenen seitlichen Zone gleicher Dicke gebildet wird, die aus sich von der Achse der Führungsmittel entfernenden Bändem (132) besteht, wobei an den Enden dieser Bänder die elektrischen Kontakte ausgebildet sind und wobei der Abstand zwischen den Bändern kleiner als A.12 und ihre Breite so gewählt ist, daß das Verhältnis zum Abstand klein ist, und wobei Ja gleich der akustischen Wellenlänge auf der Oberfläche des Substrats ist.

30. Konvolutionsvorrichtung nach Anspruch 29, dadurch gekennzeichnet, daß sie eine seitliche Zone (132) zu beiden Seiten der zentralen Zone (131) aufweist.

31. Konvolutionsvorrichtung nach einem beliebigen der Ansprüche 25 und 29, dadurch gekennzeichnet, daß die elektrischen Kontakte (124) durch Löten mit Hilfe der Thermokompression, Schweißen mit Ultraschall, Kleben mit Indium und Kleben mit einem elektrisch leitfähigen Epoxyharz aufgebracht sind.

32. Konvolutionsvorrichtung nach einem beliebigen der Ansprüche 25 und 29, dadurch gekennzeichnet, daß die elektrischen Kontakte von metallisierten Blöcken (133) auf der Oberfläche des Substrats (125) gebildet werden.

33. Vorrichtung nach einem beliebigen der Ansprüche 25 und 29, dadurch gekennzeichnet, daß die metallisierten Blöcke (133) von der Oberfläche des Substrats aufgrund einer dünnen Schicht (60) eines Isoliermaterials getrennt sind.

34. Konvolutionsvorrichtung nach Anspruch 3, dadurch gekennzeichnet, daß die Metallisierung (15) durch Aufdampfen einer Metallschicht erreicht wird.

35. Konvolutionsvorrichtung nach Anspruch 3, dadurch gekennzeichnet, daß die Metallisierung (15) durch eine Beschichtung mit einem Metallpulver erfolgt.

36. Vorrichtung nach Anspruch 1, dadurch gekennzeichnet, daß die elektrischen Kontakte (141) an den Ausgang durch Leiterstücke gleicher Länge von Leiterbahnen (142) einer in der Nähe des Substrats (144) angebrachten gedruckten Schaltung (140) angeschlossen sind.

## Claims

1. A convolver device based on the propagation of acoustic waves at the surface of a piezoelectric solid and comprising
- a piezoelectric substrate (10),
- means (112) for exciting two counter-progressing acoustic waves at the grequency f,
- at least two elongated electrodes (15, 16) extending parallelly to the propagation axis of the acoustic waves between the excitation means (11, 12), one electrode (16) being connected to ground and the other (15) being placed on that side of the substrate which bears the excitation means (11, 12), in order to collect the signal at the frequency 2f, said signal being produced as a result of the non-linear interaction of the two acoustic waves,
characterized in that said signal is collected at that electrode (15) through a plurality of electrical contacts (42) connected togehter to the output (S) of the device and disposed alon the length of the electrode, the spacing between these contacts on the one hand being small compared with the length of the electromagnetic wave ÂEM = _{VEM/}2f, where _{VEM} is the velocity of the electromagnetic waves within the electrode, and on the other hand being chosen so as to ensure that the product of resistance and capacitance of the electrode portions between two contacts is of low value in comparison with the period 1/f.

2. A devise according to claim 1, characterized in that said device comprises means (11, 12) for compressing the acoustic wave in the transversal direction, and means for guiding the compressed waves under the collector electrode (15).

3. A convolver device according to claim 2, characterized in that the collector electrode is a metallization layer deposited on the surface of the substrate (10).

4. A convolver device according to claim 3, characterized in that the electrical contacts (42) are formed directly on the collector electrode (15) by welding or by gluing, the dimension of the weld spot or glue spot being smaller than 0,1 times the acoustic wavelength Âa equal to v_{a/}2f, where vₐ is the velocity of the acoustic waves.

5. A convolver device according to claim 4, characterized in that the weld spot (42) is obtained by thermocompression.

6. A convolver device according to claim 4, characterized in that the weld spot (42) is obtained by ultrasonic vibrations.

7. A convolver device according to claim 4, characterized in that the gluing (42) is carried out with indium or with a conductive epoxy resin.

8. A convolver device according to claim 4, characterized in that the electrical contacts (52) extend laterally with respect to the collector electrode (55).

9. A convolver device according to claim 8, characterized in that metallic chips (52) extending alongside the collector electrode (55) are deposited in a recessed situation in order to receive the electrical contacts (53) and are connected to said electrode (55) by means of first metallic strips (50), the width of said first strips being smaller than λa/5, where λa is the wavelength of the acoustic wave which propagates on the surface of the substrate.

10. A convolver device according to claim 9, characterized in that the connection chips (52) are connected to the first strips by means of strips (51) which increase in width at a distance from the collector electrode (55).

11. A convolver device according to claim 10, characterized in that said device comprises a thin film (60) of insulating material between the surface of the piezoelectric substrate and the assembly consisting of widened strips and connection chips.

12. A convolver device according to claim 1, characterized in that it further comprises another ground electrode (16) and that both ground electrodes (16) are deposited at the surface of the substrate (10) on each side of the collector electrode (55).

13. A convolver device according to any one of claims 9 to 12, characterized in that each electrical contact is associated with two connection chips (52) placed on each side of the collector electrode (55).

14. A convolver device according to any one of claims 9, 10 and 12, characterized in that the ground electrode (16) is deposited on the surface of the substrate (10), said ground electrode being cut out around each connection chip (52).

15. A convolver device according to claim 9, characterized in that the first strips (50) are deposited on the surface of the substrate (10).

16. A convolver device according to claim 9, characterized in that the first strips (50) are in the form of stirrup-pieces whose ends rest on the surface of the substrate.

17. A convolver device according to claim 8, characterized in that the contacts (42) are formed by one of the following means: welding by thermocompression, welding by ultrasonic vibrations, gluing with indium and gluing with an electrically conductive epoxy resin.

18. A convolver device according to claim 2, characterized in that the dimensions of the collector electrode (81) are similar to those of the guide means (80), said electrode being located at a predetermined distance h W/(ε_{P}/εₒ) above said guide means, where W is the length of the electrode and so and ₆p are the dielectric constants of the air and of the substrate.

19. A convolver device according to claim 18, characterized in that said device comprises a second substrate (86) applied to the surface of the first substrate (85) which supports the guide means (80), and a recess (83) is formed in said second substrate and fitted with the collector electrode (81).

20. A convolver device according to claim 19, characterized in that the contact faces of the first (85) and second substrate (86) are polished and then held together either by gluing or by mechanical pressing or by adhesion obtained by means of an optical joint.

21. A device according to claim 18, characterized in that a recess is formed in the first substrate (85) and fitted with the guide means, a second substrate (86) being applied to the surface of the first substrate (85).

22. A convolver device according to any one of claims 19 or 21, characterized in that the guide means (80) are formed by depositing a metallization layer on the surface of the first substrate (85) over the width W.

23. A convolver device according to claim 19 or 21, characterized in that the guide means (90) are formed by means of an overthickness of the first substrate (85) having a width W.

24. A convolver device according to claim 19 or 21, characterized in that the guide means (100) are formed by modifying the structure of the surface of the first substrate (85) over the width W by ion implantation.

25. A convolver device according to claim 3, characterized in that the guide means (120) are shaped in thickness transversely to the axis of propagation of the acoustic waves so as to present a thick central zone (121) having a width W and at least one lateral zone (122) of smaller thickness, the electrical contacts (124) being formed at the level of the outer edges of the laterial zone or zones (122).

26. A convolver device according to claim 25, characterized in that the shaping of the guide means (120) is performed by overlaying a material having a widh W on a metallization layer previously formed.

27. A convolver device according to claim 25, characterized in that shaping of the guide means (120) is performed by machining the metallization layer.

28. A convolver device according to claim 25, characterized in that the guide means (120) are shaped so as to present two lateral zones (122) having the same width on each side of the central zone.

29. A convolver device according to claim 3, characterized in that the guide means (130) are made of a full central zone (131) having a width W for guiding the waves, and of at least one recessed lateral zone having the same thickness and constituted by strips (132) extending away from the axis of the guide means (130), the electrical contacts being formed at the ends of said strips, the relative spacing of the strips not exceeding ia/2 and the width of the strips being small compared with said spacing, where 2a is the length of the acoustic wave on the surface of the substrate.

30. A convolver device according to claim 29, characterized in that said device comprises a lateral zone (132) on each side of the central zone (131).

31. A convolver device according to any one of claims 25 or 29, characterized in that the electrical contacts (124) are formed by one of the following means: welding by thermocompression, welding by ultrasonic vibrations, gluing with indium and gluing by means of an electrically conductive epoxy resin.

32. A convolver device according to any one of claims 25 or 29, characterized in that the electrical contacts consist of metallized chips (133) on the surface of the substrate (125).

33. A device according to any one of claims 25 or 29, characterized in that the metallized chips (133) are separated from the surface of the substrate by a thin film (60) of insulating material.

34. A convolver device according to claim 3, characterized in that metallization (15) is obtained as a result of deposition performed by evaporation of the metal.

35. A convolver device according to claim 3, characterized in that metallization (15) is obtained as a result of deposition performed by sputtering of the metal.

36. A device according to claim 1, characterized in that the electrical contacts (141) are connected to the output by means of tracks (142) of equal lengths of a printed circuit (140) placed in proximity to the substrate (144).
